# EUROPÄISCHE PATENTSCHRIFT

(11) **EP 1 926 676 B1**
(45) Veröffentlichungstag und Bekanntmachung des Hinweises auf die Patenterteilung: **02.06.2010**
(21) Anmeldenummer: 06791658.5
(22) Anmeldetag: 25.08.2006
(51) Int. Cl.: B67B 3/20, B67B 3/26

(54) **VERSCHLIESSEINRICHTUNG ZUM AUFBRINGEN VON SCHRAUBVERSCHLÜSSEN AUF BEHÄLTER**
CLOSING DEVICE FOR APPLYING SCREW TOPS TO CONTAINERS
DISPOSITIF DE FERMETURE POUR METTRE EN PLACE DES BOUCHONS A VIS SUR DES RECIPIENTS

(30) Priorität: 09.09.2005 DE 102005044368; 12.11.2005 DE 102005054076
(43) Veröffentlichungstag der Anmeldung: 04.06.2008
(73) Patentinhaber: Alcoa Deutschland GmbH, 67547 Worms (DE)
(72) Erfinder: SCHÜSSLER, Gerd, 63785 Obernburg (DE); PEDALL, Stefan, 63791 Karlstein (DE)
(74) Vertreter: Gleiss, Alf-Olav
(86) Internationale Anmeldenummer: PCT/EP2006/008345
(87) Internationale Veröffentlichungsnummer: WO 2007/028509

(56) Entgegenhaltungen:
- EP-A1- 0 639 529
- WO-A-02/094704
- WO-A-2004/085304
- US-A1- 2004 139 811

## Beschreibung

Die Erfindung betrifft eine Verschließeinrichtung zum Aufbringen von Schraubverschlüssen auf Behälter, insbesondere auf Getränkeflaschen, gemäß Oberbegriff des Anspruchs 1 und wie aus WO 02/094704 A bekannt.

Verschließeinrichtungen der hier angesprochenen Art, also solche, die eine Magnetkupplung zur Übertragung eines Drehmoments von einer Antriebseinrichtung auf einen Schraubverschluss aufweisen, sind bekannt. Insbesondere beim Aufbringen von Schraubverschlüssen auf als Getränkeflaschen ausgebildete Behälter ist die Gewährleistung höchster Produktsicherheit von Bedeutung. Im Bereich der Verschließtechnik wurden Servoantriebe eingesetzt, die eine Steuerung, Kontrolle und Dokumentierung des gesamten Verschließprozesses ermöglichen. Es hat sich jedoch herausgestellt, dass Beschaffung, Einstellung und Wartung derartiger Antriebe einen sehr hohen Aufwand erfordern.

Aufgabe der Erfindung ist es daher, eine Verschließeinrichtung zu schaffen, die einen sicheren Verschließvorgang gewährleistet und dabei die Möglichkeit bietet, den gesamten Verschließprozess optimal zu kontrollieren und zu dokumentieren, um eine hohe Produktsicherheit durch Prozesskontrolle sicherzustellen.

Diese Aufgabe wird durch eine Verschließeinrichtung gelöst, welche die in Anspruch 1 genannten Merkmale aufweist und sich dadurch auszeichnet, dass mindestens ein Sensor vorgesehen ist, der die Relativposition zwischen einem Antriebs- und einem Abtriebsrotor einer Magnetkupplung der Verschließeinrichtung erfasst, sodass Informationen über den Verschließvorgang relativ einfach gewonnen werden können.

Besonders bevorzugt wird ein Ausführungsbeispiel der Verschließeinrichtung, das sich dadurch auszeichnet, dass mindestens zwei Sensoren vorgesehen sind, sodass die Relativposition zwischen Antriebs- und Abtriebsrotor nicht nur in axialer Ausrichtung, sondern auch bezüglich der Drehposition der Rotoren zueinander erfassbar ist. Auf diese Weise lassen sich viele Daten des Verschließvorgangs genau erfassen.

Bevorzugt wird außerdem ein Ausführungsbeispiel der Verschließeinrichtung, das sich durch eine Signalverarbeitungseinrichtung auszeichnet, welche die Daten des mindestens einen Sensors aufarbeitet. Auf diese Weise ist die Möglichkeit gegeben, die Daten bereits unmittelbar am Entstehungsort für die spätere Verwendung vorzubereiten.

Besonders bevorzugt wird ein Ausführungsbeispiel der Verschließeinrichtung, das sich dadurch auszeichnet, dass es einen Sender zur drahtlosen Übermittlung der Daten des mindestens einen Sensors umfasst, der die Übertragung an einen Empfänger ermöglicht. Damit können die von dem mindestens einen Sensor gewonnenen Daten berührungslos von der Verschließeinrichtung an eine Datenauswertungseinheit übertragen werden.

Bei einem weiteren bevorzugten Ausführungsbeispiel ist vorgesehen, dass die Verschließeinrichtung eine Energieübertragungseinrichtung aufweist. Diese erlaubt es, Energie -vorzugsweise berührungslosauf die Verschließeinrichtung zu übertragen und damit deren Bauteile mit Energie zu versorgen.

Besonders bevorzugt wird ein Ausführungsbeispiel der Verschließeinrichtung, das sich durch eine interne Energieversorgung der elektronischen Elemente mit einem Generator auszeichnet, der in die Verschließeinrichtung, vorzugsweise in deren Kupplung, integriert ist. Besonders, wenn die interne Energieversorgung einen Kondensator oder besser einen Akkumulator aufweist, kann die Energie gespeichert werden. Wird eine derartig ausgebildete, autarke Verschließeinrichtung in Zusammenhang mit einer Verschließmaschine verwendet, so besteht die Möglichkeit, dass die Auswertungseinheit die Verschließeinrichtung bereits im statischen Zustand - also ohne Rotation im Bereich der Kupplung - erfasst, weil der Sender der Verschließeinrichtung von der internen Energieversorgung mit Energie versorgt wird und ohne Übertragung externer Energie Signale an die Auswertungseinheit übermitteln kann.

Weiterhin wird ein Ausführungsbeispiel der Verschließeinrichtung besonders bevorzugt, das sich dadurch auszeichnet, dass der mindestens eine Sensor als Magnetfeldsensor ausgebildet ist. Derartige Sensoren erlauben einen besonders kompakten Aufbau.

Bei einem weiteren bevorzugten Ausführungsbeispiel der Verschließeinrichtung ist vorgesehen, dass der Sensor der Erfassung mechanischer Verspannungen dient und vorzugsweise als Dehnmessstreifen ausgelegt ist.

Bei einem weiteren bevorzugten Ausführungsbeispiel der Verschließeinrichtung ist vorgesehen, dass diese einen optischen Sensor umfasst. Dieser kann berührungslos Verformungen hoch auflösend erfassen und damit exakte Daten liefern.

Weitere Ausgestaltungen ergeben sich aus den übrigen Unteransprüchen.

Die Erfindung wird im Folgenden anhand der Zeichnungen näher erläutert. Es zeigen:
- Figur 1: eine Prinzipskizze einer Verschließeinrichtung mit berührungsloser Datenübertragung und -auswertung;
- Figur 2: eine Prinzipskizze eines Teils einer Kupplung eines ersten Ausführungsbeispiels der Verschließeinrichtung;
- Figur 3: einen Längsschnitt durch ein erstes Ausführungsbeispiel der Kupplung einer Verschließeinrichtung und
- Figur 4: einen Längsschnitt durch ein zweites Ausführungsbeispiel der Kupplung einer Verschließeinrichtung.

Aus der Prinzipskizze gemäß Figur 1 ist eine Verschließeinrichtung 1 ersichtlich, die eine Antriebseinrichtung 3, eine Kupplung 5 sowie einen Abtriebsflansch 7 umfasst. Dieser dient dazu, einen Adapter aufzunehmen, über den verschieden ausgestaltete Schraubverschlüsse von Behältern, insbesondere Getränkeflaschen, erfasst werden können. Denkbar ist es aber auch, den Abtriebsflansch 7 so auszubilden, dass er unmittelbar zum Aufbringen von Schraubverschlüssen auf Behälter herangezogen werden kann, dass er Schraubverschlüsse also ohne Adapter erfasst.

Die Verschließeinrichtung 1 weist außerdem mindestens einen Sensor 9, sowie mindestens einen Sender 11 auf, schließlich eine Signalverarbeitungseinrichtung 13.

Vorzugsweise sind alle hier genannten Elemente der Verschließeinrichtung 1, allerdings in der Regel ohne die Antriebseinrichtung 3, in die Verschließeinrichtung 1 integriert, wobei diese aufgrund der heute möglichen Miniaturisierung der einzelnen Elemente, Sensor 9, Sender 11 und Signalverarbeitungseinrichtung 13, sehr kompakt aufgebaut sein kann.

Die in der Verschließeinrichtung 1 erfassten Daten werden von dem Sender 11 über eine berührungslose Datenübertragungsstrecke 15 an einen Empfänger 17 einer Datenauswertungseinrichtung übertragen. Diese kann in einem Steuerschrank untergebracht oder Teil eines PCs sein. Jedem Sensor kann mindestens eine Sender/Empfänger-Einheit, außerdem jeder Sender/Empfänger-Einheit mindestens ein Sensor zugeordnet werden.

Aus Figur 1 ist ersichtlich, dass bei dem hier dargestellten Ausführungsbeispiel die Kupplung 5 einen als Außenrotor 21 ausgelegten Antriebsrotor; sowie einen als Innenrotor 23 angelegten Abtriebsrotor aufweist. Die Anordnung des Innen- und Außenrotors kann vertauscht werden. Bei dem hier dargestellten Ausführungsbeispiel ist der Außenrotor 21 über eine Antriebswelle 25 mit der Antriebseinrichtung 3 gekoppelt. Denkbar ist es auch, in die Verschließeinrichtung 1 ein Antriebsaggregat zu integrieren. Der Innenrotor 23 ist hier über eine Abtriebswelle 27 mit dem Abtriebsflansch 7 verbunden.

Da die Kupplung 5 als Magnetkupplung realisiert ist, wird ein in den Außenrotor 21 eingeleitetes Drehmoment über magnetische Kräfte auf den Innenrotor 23 übertragen. Die Magnetkupplung kann sowohl als Hysteresekupplung als auch als Synchronkupplung ausgelegt sein. Vorzugsweise ist eine Hysteresekupplung vorgesehen, um Schwingungen der Verschließeinrichtung zu vermeiden. Es hat sich nämlich herausgestellt, dass bei dem Einsatz von magnetischen Verschließköpfen zur Erreichung des erforderlichen Anzugdrehmoments zum dichten Verschließen von Getränkeflaschen Schwingungen auftreten. Das Phänomen tritt besonders bei magnetischen Synchronkupplungen auf, die entsprechend der verwendeten Magnetpolzahl eine magnetische Kraft zur Übertragung eines Drehmoments auf die zu verschließende Getränkeflasche übertragen. Reißt die magnetische Kraft während des Verschließvorgangs ab, kommt es zu den Schwingungen. Besonders bei Kunststoffflaschen aus PET (Polyethylenterephthalat) haben sich Verschließmaschinen mit derartigen Verschließeinrichtungen als nachteilig herausgestellt. Zur Vermeidung dieser Schwingungen wurden sogenannte Hysteresekupplungen entwickelt, die ebenfalls auf der magnetischen Kraftkopplung beruhen, sich aber dadurch auszeichnen, dass sie ein konstantes Verschließmoment aufbringen, sodass beim Abreißen der magnetischen Kraft keine Schwingungen auftreten.

Der mindestens eine Sensor 9 ist so ausgelegt, dass er die Lage des Außenrotors 21 gegenüber dem Innenrotor 23 erfasst. Dabei kann vorgesehen werden, dass der Sensor 9 ausschließlich die axiale Ausrichtung des Innenrotors 23 gegenüber dem Außenrotor 21 erfasst. Mit axialer Ausrichtung ist hier gemeint, dass die Anordnung des Innenrotors 23 gegenüber dem Außenrotor 21 in Richtung der Antriebswelle 25 beziehungsweise Abtriebswelle 27 betrachtet wird.

Der mindestens eine Sensor 9 kann auch so ausgelegt sein, dass er die Drehposition des Innenrotors 23 gegenüber dem Außenrotor 21 erfasst.

Vorzugsweise ist vorgesehen, dass sowohl die axiale Ausrichtung als auch die Drehposition der beiden Rotoren zueinander erfasst wird.

Aus der Prinzipskizze gemäß Figur 1 wird deutlich, dass der Innenrotor 23 zumindest bereichsweise in den Außenrotor 21 eingebracht werden kann.

Die als Magnetkupplung ausgelegte Kupplung 5, die also ein Drehmoment von der Antriebseinrichtung 3 auf den Abtriebsflansch 7 und damit auf einen Schraubverschluss eines Behälters überträgt, weist eine Drehmomentübertragungseinrichtung auf, die zur Realisierung einer Hysteresekupplung mindestens einen Magneten und mit diesem zusammenwirkendes Hysteresematerial umfasst. Dabei kann der mindestens eine Magnet am Außenrotor 21 und das Hysteresematerial am Innenrotor 23 vorgesehen sein. Vorzugsweise ist der mindestens eine Magnet an der Innenfläche des Außenrotors angeordnet und das Hysteresematerial auf der Außenfläche des Innenrotors. Denkbar ist es, hier einen Ring aus Hysteresematerial vorzusehen, der in Umfangsrichtung des Innenrotors 23 verläuft. Die Ausdehnung des mindestens einen Magneten und des Hysteresematerials in axialer Richtung gesehen kann an die zu übertragenden Kräfte, also an das auf den Schraubverschluss einwirkende Drehmoment angepasst werden.

Aus den Erläuterungen zur Hysteresekupplung wird deutlich, dass es für deren Funktion belanglos ist, ob der mindestens eine Magnet am Außen- oder Innenrotor vorgesehen wird, wobei das Hysteresematerial entsprechend dann am Innen- bzw. Außenrotor angeordnet ist. Im übrigen kann die Hysteresekupplung auch als Synchronkupplung ausgebildet werden, indem das Hysteresematerial durch mindestens einen Magneten ersetzt wird.

Hysterese- und Synchronkupplungen sind grundsätzlich bekannt, so dass hier nicht mehr darauf eingegangen zu werden braucht.

Die axiale Ausrichtung des Innenrotors 23 gegenüber dem Außenrotor 21 kann eingestellt werden. Bevorzugt wird eine Ausführungsform der Kupplung 5, bei der der Innenrotor 23 einen Ring aufweist, der Teil der Drehmomentübertragungseinrichtung ist, also mindestens einen Magneten oder Hysteresematerial umfasst, bei dem hier angesprochenen Ausführungsbeispiel einen Hysteresering. Dieser Ring ist -in axialer Richtung gesehen- auf dem Innenrotor 23 verlagerbar. Vorzugsweise ist der Ring mit einem Innengewinde versehen, das mit einem Außengewinde auf dem Grundkörper des Innenrotors 23 kämmt. Bei einer Verdrehung des Rings wird dieser also in axialer Richtung gegenüber dem Grundkörper des Innenrotors verlagert, damit also der Hysteresering auf dem Ring gegenüber dem mindestens einen Magneten des Außenrotors.

Durch eine axiale Verlagerung des Innenrotors 23, das heißt hier, des Rings des Innenrotors 23, gegenüber dem Innenrotor wird die Überdeckung des mindestens einen Magneten im Außenrotor gegenüber dem Hysteresering des Innenrotors verändert, sodass sich die wirksame magnetische Kraftkopplung und auch das von der Kupplung 5 übertragbare Drehmoment ändern.

Auch aus den hier vorliegenden Erläuterungen wird deutlich, dass es für die Funktion der Kupplung belanglos ist, ob der mindestens eine Magnet auf der Außenseite des Innenrotors 23 beziehungsweise in dem diesen zugeordneten Ring angeordnet ist und der Hysteresering auf der Innenseite des Außenrotors 21 oder umgekehrt.

Die in axialer Richtung gesehene Lage des Innenrotors 23 gegenüber dem Außenrotor 21 wird von dem mindestens einen Sensor 9 erfasst. Das von diesem erzeugte Signal wird vorzugsweise von der Signalverarbeitungseinrichtung 13 aufgearbeitet. Der Sender 11 sendet das Ausgangssignal des Sensors 9 oder das der Signalverarbeitungseinrichtung 13 berührungslos an den Empfänger 17, sodass eine Weiterverarbeitung in der Datenauswertungseinrichtung 19 erfolgen kann.

Wird von der Antriebseinrichtung 3 ein Drehmoment aufgebaut und über die Kupplung 5 an den Abtriebsflansch 7 übertragen, kann ein Schraubverschluss auf eine Behältermündung aufgebracht werden. Hat der Schraubverschluss auf dem der Behältermündung zugeordneten Außengewinde eine vorgegebene Position erreicht, beispielsweise, wenn die Mündung des Behälters eine Dichtung des Schraubverschlusses erreicht, steigt in der Gewindeverbindung zwischen Schraubverschluss und Behälter das Drehmoment. Wird ein in der Kupplung 5 voreingestellter Wert überschritten, gibt die magnetische Kraftkopplung der Kupplung nach, sodass der als Antriebsrotor wirkende Außenrotor 21 gegenüber dem als Abtriebsrotor wirkenden Innenrotor 23 weiter rotieren kann, ohne dass der Schraubverschluss gedreht wird. Das voreingestellte Drehmoment der Kupplung 5 liegt weiterhin konstant an. Besonders hervorzuheben ist, dass bei Einsatz einer Hysteresekupplung keine Schwingungen auftreten. Die mechanischen Verluste der Kupplung werden in Wärme umgesetzt und an die Umgebung abgegeben.

Figur 2 zeigt eine Prinzipskizze eines Teils einer Kupplung 5 eines Ausführungsbeispiels der Verschließeinrichtung 1. Durch eine Zylindermantelfläche 29 wird hier die Innenfläche des Außenrotors 21 oder die Außenfläche des Innenrotors 23 angedeutet. Im Bereich der Zylindermantelfläche 29 ist mindestens ein erster Magnet 31 angeordnet. Dieser ist hier durch ein in Richtung der Längsachse der Zylindermantelfläche 29 ausgerichtetes Rechteck angedeutet. Hier ist ein zweiter Magnet 33 in einem Abstand L -in axialer Richtung der Zylindermantelfläche 29 gesehen- zum ersten Magneten 31 angeordnet.

Das hier dargestellte Ausführungsbeispiel des Teils der Kupplung 5 weist einen dritten Magneten 35 auf, der zum ersten Magneten 31 - in Umfangsrichtung der Zylindermantelfläche 29 gesehen- in einem Abstand angeordnet ist. Ein vierter Magnet 37 ist in einem -in axialer Richtung der Zylindermantelfläche 29 gesehen- in einem Abstand L zum dritten Magneten 35 angeordnet und weist -in Umfangsrichtung gesehen- den gleichen Abstand zum zweiten Magneten 33 auf. Der in Umfangsrichtung gemessene Abstand des ersten Magneten 31 zum dritten Magneten 35 und des zweiten Magneten 33 zum vierten Magneten 37 ist an der Stirnseite 39 der Zylindermantelfläche 29 durch einen Winkel α angedeutet.

Die in Umfangsrichtung und Längsrichtung gemessenen Abstände und die Anzahl der Magneten 31, 33, 35 und 37 kann an verschiedene Einsatzfälle angepasst werden, also an die von der Kupplung 5 zu übertragenden Drehmomente.

Die vier Magnete liegen in einem Bereich einer gedachten Ringfläche 41. Die auf der Zylindermantelfläche 29 angeordneten Magneten 31, 33, 35, 37 wirken mit Hysteresematerial des entsprechenden anderen Rotors der Kupplung 5 zusammen. Dieses ist, wie gesagt, vorzugsweise ringförmig auf der Innenfläche des Außenrotors 21 oder auf der Außenfläche des Innenrotors 23 beziehungsweise auf der Außenseite des zugehörigen Rings angeordnet. Die in axialer Richtung gemessene Ausdehnung der Höhe der Ringfläche 41 ist auf die entsprechend gemessene Höhe des ringförmig angeordneten Hysteresematerials abgestimmt. Vorzugsweise ist vorgesehen, dass bei einer Axialverlagerung des Rings des Innenrotors 23 gegenüber der Innenfläche des Außenrotors 21 eine Änderung der Überdeckung der Ringfläche 41 des ringförmig angeordneten Hysteresematerial eintritt, also eine Änderung der magnetischen Kräfte und des gewünschten von der Kupplung 5 zu übertragenden Drehmoments.

Im Bereich des ringförmig angeordneten Hysteresematerials ist mindestens ein Sensor vorgesehen, der auf das Magnetfeld der Magneten 31 bis 37 anspricht. Sensoren dieser Art sind in der Lage, ihre Position in dem den Magneten 31, 33, 35 und 37 zugeordneten Magnetfeld sowie Veränderungen im Magnetfeld zu erfassen. Über einen Eichprozess wird einer erkannten Position eines Sensors ein Drehmomentwert zugeordnet. Mit dem mindestens einen Sensor kann gegebenenfalls ausschließlich die in axialer Richtung oder in Umfangsrichtung gesehene Lage des mindestens einen Magneten gegenüber dem ringförmigen Hysteresematerial erfasst werden. Bei entsprechender Ausgestaltung der Sensoren und/oder bei Verwendung von mindestens zwei Sensoren kann sowohl die in axialer Richtung als auch in Umfangsrichtung gesehene Relativposition des mindestens einen Magneten gegenüber dem ringförmigen Hysteresematerial erfasst werden.

Wird also die Überdeckung zwischen der Ringfläche 41 mit den Magneten 31, 33, 35 und 37 gegenüber dem ringförmigen Hysteresematerial verändert, so ist dies mittels des mindestens einen Sensors erfassbar. Wenn während eines Verschließvorgangs eine Relativdrehung zwischen dem mindestens einen Magneten und dem ringförmigen Hysteresematerial auftritt, so kann auch dies von dem mindestens einen Sensor erfasst werden. Wie gesagt, können auch beide Relativpositionen -in axialer und in Umfangsrichtung gesehenerfasst werden. Dabei sei hier noch einmal ausdrücklich darauf hingewiesen, dass das Hysteresematerial nicht zwingend ringförmig angeordnet sein muss. Denkbar ist es auch, eine Fläche mit Einzelelementen aus Hysteresematerial zusammenzusetzen, um magnetische Kräfte mit dem mindestens einen Magneten aufzubauen.

Figur 3 zeigt einen Längsschnitt durch ein erstes Ausführungsbeispiel der Kupplung 5 einer Verschließeinrichtung 1. Gleiche Teile sind mit gleichen Bezugsziffern versehen, sodass insofern auf die vorangegangene Beschreibung verwiesen wird.

Die in Figur 3 dargestellte Kupplung 5 weist einen als Antriebsrotor dienenden Außenrotor 21 sowie einen als Abtriebsrotor dienenden Innenrotor 23 auf. Wie bereits aus der Prinzipskizze gemäß Figur 1 ersichtlich, weist der Außenrotor 21 einen zylindrischen Mantel 43 auf, der den Innenrotor 23 -in axialer Richtung- bereichsweise umgreift. Dieser ist also zu einem Teil, hier praktisch ganz, in den Außenrotor 21 eingeschoben. Wie oben gesagt, können bei der Kupplung 5 die An- und Abtriebsseiten vertauscht werden.

Auf der Innenfläche 45 des Mantels 43 ist mindestens ein Magnet oder Hysteresematerial angeordnet. Entsprechend ist auf der Auβenfläche 47 des Innenrotors 23 Hysteresematerial oder mindestens ein Magnet vorgesehen. Auf jeden Fall wird in einem Bereich des Mantels 43 und der Außenfläche 47 des Innenrotors 23 die Drehmomentübertragungseinrichtung 49 realisiert, die oben im Einzelnen erläutert wurde.

Im Folgenden wird beispielhaft davon ausgegangen, dass an der Innenfläche 45 des Mantels 43 mindestens ein Magnet vorgesehen ist. Beispielhaft sollen hier der erste Magnet 31 und der zweite Magnet 33 dargestellt sein, die auch anhand von Figur 2 erläutert wurden. Gegenüber diesen Magneten 31, 33 findet sich Hysteresematerial 51. Deutlich ist hier die Überdeckung der Bereiche zu sehen, in denen der mindestens eine Magnet und das Hysteresematerial angeordnet sind, so dass von dem Außenrotor 21 ein Drehmoment auf den Innenrotor 23 übertragen werden kann.

Um die in axialer Richtung, also in Richtung der Mittelachse 53 der Kupplung gesehene Überdeckung der Elemente der Drehmomentübertragungseinrichtung 49 ändern zu können, ist das Hysteresematerial 51 nicht fest mit dem Innenrotor 23 verbunden, sondern in axialer Richtung verschiebbar gelagert, es wird also eine Stelleinrichtung realisiert. Deutlich ist hier der oben bereits erwähnte Ring 55 erkennbar, der über eine Gewindeeinrichtung 57 mit dem Grundkörper 59 des Innenrotors 23 gekoppelt ist. Wird der Ring 55 gegenüber dem Grundkörper 59 verdreht, so verlagert sich der Ring auf der Umfangsfläche 61 des Grundkörpers 59 in Richtung der Mittelachse 53, also in axialer Richtung.

Nach einer gewünschten Verdrehung des Rings 55 kann dieser durch ein Sicherungselement, hier durch eine Schraube 63, fixiert werden, sodass ein versehentliches Verdrehen vermieden wird.

Der Außenrotor 21 weist einen in den hülsenförmig ausgebildeten Innenrotor 23 vorspringenden Lagerzapfen 65 auf, auf dem der Innenrotor 23 drehbar gelagert, in axialer Richtung, also in Richtung der Mittelachse 53, jedoch gesichert ist.

Der Grundkörper 59 des Innenrotors 23 bleibt also -in axialer Richtung gesehen- gegenüber dem Außenrotor 21 lagefest, während bei einer Drehung des Rings 55 dieser sich gegenüber dem Mantel 43 des Außenrotors 21 in axialer Richtung bewegt. Durch die Relativbewegung in axialer Richtung verändert sich die Überdeckung der Elemente der Drehmomentübertragungseinrichtung 49, damit also das von der Kupplung 5 übertragbare maximale Drehmoment.

Durch den mindestens einen Sensor, der bei dem hier dargestellten Ausführungsbeispiel als Magnetfeldsensor ausgebildet ist, kann dessen Position gegenüber dem Magnetfeld des mindestens einen Magneten 31 erfasst werden. Das Ausgangssignal des Sensors ändert sich also, wenn der Ring 55 gedreht und in axialer Richtung verlagert wird. Ein derartiger Sensor kann also dazu dienen, dass maximale von der Kupplung 5 übertragbare Drehmoment einzustellen und vorzugeben.

Bei Einsatz der hier beschriebenen Kupplung 5 dreht sich der Innenrotor 23 bis ein Schraubverschluss auf den Mündungsbereich eines Behälters festgeschraubt ist. Bei Erreichen des maximal übertragbaren Drehmoments bleibt der Innenrotor 23 stehen, auch wenn sich der Außenrotor 21 weiterdreht. In diesem Fall kann durch den als Magnetfeldsensor ausgebildeten mindestens einen Sensor die Relativdrehung des Außenrotors 21 gegenüber dem Innenrotor 23 erfasst werden, also die in Umfangsrichtung gesehene Relativposition der beiden Rotoren zueinander.

Durch speziell ausgebildete Sensoren oder durch die Wahl zweier Magnetfeldsensoren kann sowohl in axialer Richtung, als auch in Umfangsrichtung die Relativposition der beiden Rotoren zueinander erfasst werden.

Das Drehmoment einer hier nicht dargestellten Antriebseinrichtung 3 wird links in den Außenrotor 21 eingeleitet, von der Drehmomentübertragungseinrichtung 49 auf den Innenrotor 23 übertragen, damit auf dessen Abtriebsflansch 7. Greift dieser nicht an einem Schraubverschluss an oder wird der Schraubverschluss gerade erst auf den Mündungsbereich eines Behälters aufgeschraubt, so drehen sich der Außenrotor 21 an den Innenrotor 23 synchron miteinander. Bei Erreichen des maximal von der Kupplung 5 übertragbaren Drehmoments bleibt, wie gesagt, der Innenrotor 23 stehen, während sich der Außenrotor 21 weiterdreht.

Bei der in Figur 3 wiedergegebenen Darstellung wurde aus Gründen der Vereinfachung auf die Wiedergabe des mindestens einen Sensors, des Senders 11 und der Signalverarbeitungseinrichtung 13 verzichtet, die oben anhand von Figur 1 und 2 erläutert wurden.

Die Verschließeinrichtung 1, insbesondere die Kupplung 5 kann mit einer Energieübertragungseinrichtung versehen werden, über die Energie auf die Verschließeinrichtung 1 beziehungsweise die Kupplung 5 übertragen werden kann. Bekannt sind Induktionsschleifen, Solarzellen oder dergleichen, mit denen Energie auf rotierende Teile übertragen wird. Es lässt sich also vorzugsweise eine berührungslose Energieübertragung realisieren. Die Energie dient dazu, die elektrischen beziehungsweise elektronischen Bauteile der Kupplung 5 mit Energie zu versorgen und die berührungslose Datenübertragung an eine Datenauswertungseinrichtung 19 zu ermöglichen.

Denkbar ist es aber auch, eine interne Energieversorgung vorzusehen. Es kann beispielsweise eine Batterie in die Kupplung 5 eingesetzt werden, um die elektrischen und/oder elektronischen Bauteile mit Energie zu versorgen und um auch bei einer längeren Lagerung der Verschließeinrichtung 1 die Übertragung von Daten zu ermöglichen, beispielsweise von Identifizierungsdaten, die der Verschließeinrichtung 1 vorzugsweise eindeutig zugeordnet sind.

Eine interne Energieversorgung kann auch dadurch realisiert werden, dass einerseits am Außenrotor 21 und andererseits am Innenrotor 23 Spulen vorgesehen sind, die einen Generator bilden. Findet eine Relativdrehung zwischen den beiden Rotoren statt, dreht also der Außenrotor 21 gegenüber dem feststehenden Innenrotor 23 während eines Verschließvorgangs weiter, so wird Energie erzeugt, die in einem geeigneten Energiespeicher, zum Beispiel in einem Kondensator, vorzugsweise aber in einem Akkumulator, gespeichert wird und für den Betrieb der Verschließeinrichtung 1 zur Verfügung steht, auch wenn diese längere Zeit nicht eingesetzt wurde. Auch in diesem Fall kann auf die Energieübertragung von außen verzichtet werden. Auch entfällt der Austausch verbrauchter Batterien. Wenn nur für kurze Übergangszeiten Energie zur Verfügung gestellt werden soll, reicht es, wenn die interne Energieversorgung einen Kondensator auflädt.

Insgesamt ist festzuhalten, dass bei dem hier beschriebenen Ausführungsbeispiel einer Kupplung 5 sowohl eine axiale Verschiebung der Elemente der Drehmomentübertragungseinrichtung 49 mittels des Rings 55 erfasst werden kann, als auch eine Relativdrehung zwischen dem Außenrotor 21 und dem Ring 55, also dem Innenrotor 23.

Figur 4 zeigt ein weiteres Ausführungsbeispiel einer Kupplung 5 einer Verschließeinrichtung. Gleiche Teile sind auch hier mit gleichen Bezugsziffern versehen, sodass auf die vorangegangene Beschreibung verwiesen wird.

Die Kupplung 5 weist wiederum einen Außenrotor 21 sowie einen Innenrotor 23 auf, der mit dem oben beschriebenen Ring 55 einer Stelleinrichtung versehen ist. Dieser dient, wie oben beschrieben, der in axialer Richtung, also in Richtung der Mittelachse 53 gesehenen Überdeckung der Elemente der Drehmomentübertragungseinrichtung 49.

Der Außenrotor 21 nimmt den Innenrotor 23 bereichsweise auf und umgreift diesen mit dem zylindrischen Mantel 43. Außerdem ragt der Lagerzapfen 65 in das Innere des Innenrotors 23, der durch geeignete Lager auf dessen Außenseite drehbar gelagert ist.

Das hier dargestellte Ausführungsbeispiel unterscheidet sich von dem in Figur 3 gezeigten dadurch, dass das von der hier nicht dargestellten Antriebseinrichtung 3 in den Außenrotor 21 eingeleitete Drehmoment nicht unmittelbar auf den Lagerzapfen 65 und den Mantel 43 übertragen wird. Hier ist ein Antriebszapfen 67, in den das Antriebsmoment eingeleitet wird, in einem gewissen Bereich drehbar gegenüber dem Lagerzapfen 65 montiert. Hier ist eine geeignete Lagereinrichtung 69 zwischen dem im Inneren des Lagerzapfens 65 endenden Ende des Antriebszapfens 67 vorgesehen. Das in den Antriebszapfen 67 eingeleitete Drehmoment wird in eine an dessen Ende drehfest montierte Messwelle 71 eingeleitet, deren gegenüberliegendes Ende 73 drehfest mit dem dem Antriebszapfen 67 abgewandten Ende 75 des Lagerzapfens 65 gekoppelt ist.

Bei Einleitung eines Drehmoments über den Antriebszapfen 67 in die Messwelle 71 rotiert der Lagerzapfen 65 mit dem drehfest mit diesem verbundenen Mantel 43. Durch die Drehmomentübertragungseinrichtung 49 dreht der Innenrotor 23 synchron mit dem Außenrotor 21, sofern am Abtriebsflansch 7 kein Gegenmoment auftritt, das größer ist als das maximal von der Kupplung 5 übertragbare Drehmoment.

Bei einem Gegenmoment am Abtriebsflansch 7 wird die Messwelle 71 in sich verdreht. Vorzugsweise ist die Messwelle 71 geschwächt, hier als Hohlwelle ausgebildet, die hier überdies mindestens einen in Längsrichtung verlaufenden Schwächungsbereich 77 aufweist, hier eine Durchbrechung beziehungsweise Ausnehmung. Dies führt dazu, dass die beiden Enden der Messwelle 71 bei einem gegebenen Drehmoment mehr gegeneinander verdreht werden, sodass die mechanische Verformung der Messwelle 71 besser erfassbar ist.

Eine Verdrehung der Messwelle 71 wird mit Hilfe eines eine mechanische Verformung erfassenden Sensors oder mittels eines optischen Sensors erfasst. Bei dem hier dargestellten Ausführungsbeispiel ist in die Umfangsfläche 79 der Messwelle 71 mindestens eine in Längsrichtung, also in Richtung der Mittelachse 53 verlaufende Nut 81 eingebracht. Denkbar ist auch, eine Ringnut vorzusehen. In die mindestens eine Nut 81 ist mindestens ein Dehnmessstreifen eingebracht. Vorzugsweise sind zwei sich gegenüberliegende Dehnmessstreifen vorgesehen.

Aus Figur 4 wird deutlich, dass die Messwelle 71 im Inneren des Lagerzapfens 65, damit auch im Inneren des Innenrotors 23 angeordnet ist. Die Kupplung 5 ist also -insbesondere in Längsrichtung gesehen- sehr kompakt aufgebaut. Darüber hinaus ist die Messwelle 71 geschützt im Inneren der Kupplung 5 angeordnet.

Es wird nach allem deutlich, dass es ohne Weiteres möglich ist, An- und Abtriebsseite der Kupplung 5 zu vertauschen und/oder die Kupplung 5 auf der Antriebsseite und auf der Abtriebsseite so auszubilden, dass sie identisch ist, wie herkömmliche Kupplungen. Damit können bestehende Verschließmaschinen ohne Weiteres mit der hier beschriebenen Verschließeinrichtung 1 nachgerüstet werden. Es muss lediglich eine Datenverarbeitungseinrichtung 19 zur Verfügung gestellt werden, wie sie anhand von Figur 1 erläutert wurde. Da die Datenübertragung berührungslos über eine Funk-Datenübertragungsstrecke 15 erfolgt, bedarf es keiner Verdrahtung zwischen der nachgerüsteten Verschließmaschine und der Datenauswertungseinrichtung 19.

Die berührungslose Datenübertragung kann außer über elekro magnetische Wellen grundsätzlich auch über optische oder akustische Signale, beispielsweise über Infrarot, Ultraschall oder dergleichen erfolgen, beispielsweise auch über Bluetooth-Technik.

Die Verschließeinrichtung 1 ist vorzugsweise so ausgebildet, dass sie einen eindeutigen Code aussendet, sodass die an die Datenauswertungseinrichtung 19 abgegebenen Daten eindeutig zuordenbar sind. Bei entsprechender Auslegung der Datenauswertungseinrichtung 19 können mehrere, auch 30 oder mehr Verschließeinrichtungen eingesetzt und von der Datenauswertungseinrichtung 19 unterschieden werden.

Es zeigt sich hier, dass das Gesamtsystem aus Verschließeinrichtungen und Datenauswertungseinrichtungen sehr variabel sein kann. Die Verschließeinrichtung kann einen Sensor, eine Signalverarbeitungseinrichtung und einen Sender aufweisen, aber auch mehrere einer Signalverarbeitungseinrichtung zugeordnete Sensoren oder mehrere Signalverarbeitungseinrichtungen und mehrere Sender. Es ist also eine freie Zuordnung der Anzahl an Sensoren, Signalverarbeitungseinrichtungen und Sender möglich. Auch können mehrere Datenauswertungseinrichtungen eingesetzt werden, denen eine Anzahl von Verschließeinrichtungen zugeordnet ist.

Bei Einsatz einer Verschließeinrichtung 1 der hier angesprochenen Art können mittels des mindestens einen Sensors, der als Magnetfeldsensor oder Dehnmessstreifen, optischer Sensor oder dergleichen ausgebildet ist, bereits im statischen Zustand, also bei stillstehender Kupplung 5, Daten an eine Datenauswertungseinrichtung 19 übertragen werden, weil durch die interne Energieversorgung, sei es durch eine Batterie oder durch den internen Generator erzeugen und in einem Speicher gespeicherte Energie vorgehalten wird, welche die Abgabe von Signalen über den Sender 11 ermöglicht.

Durch die in axialer Richtung gesehene Verlagerung eines Elements der Drehmomentübertragungseinrichtung 49 mittels des Rings 55 des Innenrotors 23 kann das von der Kupplung 5 maximal übertragbare Drehmoment eingestellt und bereits im Stillstand der Kupplung 5 abgefragt werden. Die unterschiedliche Überdeckung der Elemente der Drehmomentübertragungseinrichtung 49 kann von dem anhand von Figur 4 erläuterten Dehnmessstreifen nicht erfasst werden, sondern mit Hilfe der hier beschriebenen Magnetfeldsensoren. Diese könnten grundsätzlich aber auch zusätzlich bei einer Kupplung 5 eingesetzt werden, wie sie anhand von Figur 4 erläutert wurde und die einen Dehnmessstreifen aufweist.

Wird die Verschließeinrichtung 1 eingesetzt, so kann bei beiden Ausführungsbeispielen, die anhand der Figuren 3 und 4 erläutert wurden, eine Relatiwerlagerung zwischen dem Außenrotor 21 und dem Innenrotor 23 ermittelt und an die Datenauswertungseinrichtung 19 übertragen werden.

Die Datenauswertungseinrichtung 19 kann also ohne Weiteres das eingestellte Drehmoment einer Kupplung 5 erfassen, nämlich die axiale Relativposition der Elemente einer Drehmomentübertragungseinrichtung 49. Es ist also möglich, die Position des Rings 55 des Innenrotors 23 gegenüber dem Mantel 43 des Innenrotors 23 zu erfassen.

Da überdies eine Drehverlagerung des Außenrotors 21 gegenüber dem Innenrotor 23 -oder umgekehrt- mit Hilfe von Magnetfeldsensoren erfasst werden kann, kann das tatsächliche Drehmoment, welches während eines Verschließvorgangs von einer Antriebseinrichtung 3 auf einen Abtriebsflansch 7 übertragen wird, bestimmt werden.

Schließlich ist es möglich, die Winkelstellung des am Abtriebsflansch 5 vorgesehenen Verschließkopfes gegenüber dem Außenrotor 21 während des Verschließens eines Behälters, aber auch bereits beim Aufsetzen eines Schraubverschlusses auf einen Behälter zu ermitteln.

Bei einer Verschließeinrichtung 1 der hier beschriebenen Art können also das tatsächliche Drehmoment, also das aktuell übertragene Drehmoment, die Drehwinkelstellung der Rotoren einer Kupplung 5 zueinander ermittelt werden und über der Zeit festgehalten werden. Es kann also während des gesamten Verschließvorgangs eine Fülle von Daten festgehalten und dokumentiert werden, sodass sich eine sehr hohe Produktsicherheit einstellt.

Während des Verschließvorgangs können während bestimmter Zeitfenster Drehmomente erfasst werden: Sollte bereits ganz zu Beginn eines Verschließvorgangs ein hohes Drehmoment festgestellt werden, also ein Durchdrehen des Antriebsrotors gegenüber dem Abtriebsrotor, so lässt dies auf einen verkanteten Schraubverschluss schließen oder auf ein defektes Außengewinde an einem Behälter, auf den der Verschluss aufgesetzt werden soll. Sollte darüber hinaus nach einem vorgegebenen Zeitraum kein Gegenmoment ermittelbar sein, sollte also eine Relativdrehung zwischen Außenrotor 21 und Innenrotor 23 nicht festgestellt werden, so lässt dies folgende Schlüsse zu: Entweder wurde von dem Abtriebflansch 7 beziehungsweise einen dort angekoppelten Verschließkopf kein Verschluss erfasst, oder der zu verschließende Behälter fehlt beziehungsweise ist umgekippt.

Es besteht also die Möglichkeit, mit Hilfe der von der Datenauswertungseinrichtung 19 ermittelten Ergebnisse Fehlfunktionen während des Verschließvorgangs zu erfassen aber auch einen Defekt der Kupplung 5.

Darüber hinaus zeigt sich auch, dass insbesondere der Einsatz von Magnetfeldsensoren zu einer Erfassung sowohl einer axialen Verlagerung der Elemente einer Drehmomenterfassungseinrichtung 49 als auch einer Drehverlagerung dieser Elemente zueinander ermittelt werden kann.

Aus den Erläuterungen zur Verschließeinrichtung 1 und der zugehörigen Kupplung 5 wird deutlich, dass diese einen Antriebs- und einen Abtriebsrotor aufweist. Das in den Figuren dargestellte Ausführungsbeispiel weist eine Kupplung 5 mit einem Außenrotor 21 auf, der einen Innenrotor 23 zumindest bereichsweise umgreift.

Die Kupplung kann aber auch als Lamellen-, Scheibenkupplung oder dergleichen ausgebildet sein. Beispielweise können zwei Scheiben vorgesehen werden, die im wesentlichen koaxial in einem Abstand zueinander angeordnet sind, wobei eine Scheibe als Antriebs- und die andere Scheibe als Abtriebsrotor dient. Auf eine der Scheiben kann mindestens ein Magnet und auf der anderen Hysteresematerial oder mindestens ein weiterer Magnet vorgesehen sein. Vorzugsweise werden der mindestens eine Magnet und das Hysteresematerial auf den einander zugewandten Oberflächen der Scheiben angeordnet, dabei kann das Hysteresematerial ringförmig auf der Scheibenoberfläche ausgebildet sein. Durch geeignete Einstellvorrichtungen kann der mindestens eine Magnet der gegenüberliegenden Scheibe in radialer Richtung verstellbar sein, um die Überdeckung zwischen dem Hysteresmaterial und dem mindestens einen Magneten zu variieren, damit das übertragbare Drehmoment.

Selbstverständlich können auch mehrere aus Hysteresematerial bestehende Ringe auf einer Scheibe vorgesehen werden, die koaxial auf der Scheibenoberfläche angeordnet sind. Auf der gegenüberliegenden Scheibe ist dann jedem Ring mindestens ein Magnet zugeordnet. Schließlich ist es auch denkbar, auf beiden Scheiben jeweils mindestens einen Magnet vorzusehen, dabei kann auch hier auf mindestens einer der Scheiben eine radiale Einstellbarkeit des Magneten gegeben sein, um das übertragbare Drehmoment vorgeben zu können.

Durch geeignete Sensoren kann der Abstand der Scheiben und/oder deren Relativverdrehung erfasst werden. Auch hier können Magnetfeldsensoren eingesetzt werden, wie sie oben beschrieben wurden.

Die Scheiben sind mit Wellen verbunden, so dass in eine Scheibe ein Antriebsmoment einleitbar ist und von der anderen Scheibe ein Abtriebsmoment aufgebracht werden kann. In die Wellen können Sensoren integriert werden, um das Antriebs- und/oder Abtriebsmoment erfassen zu können. Denkbar ist es Hohlwellen zu verwenden, die auch Schwächungsbereiche aufweisen können. Insofern wird auf die Erläuterungen zu Figur 4 verwiesen.

Aus den Erläuterungen wird überdies deutlich, dass außer den hier beschriebenen Sensoren, die der Fassung der Relativposition zwischen Antriebs- und Abtriebsrotor dienen, und/oder das Antriebs- bzw. Abtriebsmoment erfassen, auch Sensoren eingesetzt werden können, die andere physikalische Größen erfassen, beispielsweise die Temperatur, die Drehzahl des Antriebs- und/oder des Abtriebsrotors, auf die Verschließeinrichtung wirkende Drücke beispielsweise den Anpressdruck des Abtriebflansches oder dergleichen. Schließlich können auch Sensoren eingesetzt werden, die die chemische Zusammensetzung der im inneren oder außerhalb der Verschließeinrichtung vorhandenen Gase erfassen.

Auch hier können, wie bei den oben erwähnten Sensoren, bei Bedarf Signalverarbeitungseinrichtungen vorgesehen werden, wobei jeweils einem oder mehreren Sensoren eine derartige Einrichtung zuordenbar ist. Auch ist es hier denkbar, jeden Sensor oder mehreren Sensoren einen Sender zuzuordnen, der die Daten an eine oder mehrere geeignete Datenauswertungseinrichtungen überträgt.

Besonders vorteilhaft ist es, wenn bei der Realisierung der Verschließeinrichtung 1 vorgesehen ist, dass sich die verschiedenen elektrischen und/oder elektronischen Bauteile, also Sensoren, Signalverarbeitungseinrichtungen, Sender und dergleichen auf ein und denselben Rotor befinden, und dass auf diese auch die Energieversorgung vorgesehen ist, damit wird eine Energieübertragung zwischen rotierenden Teilen vermieden.

## Patentansprüche

1. Verschließeinrichtung zum Aufbringen von Schraubverschlüssen auf Behälter, insbesondere auf Getränkeflaschen, mit einer Kupplung (5), die ein Drehmoment von einer Antriebseinrichtung (3) auf einen Schraubverschluss überträgt und die einen Antriebsrotor (21) sowie einen Abtriebsrotor (23) und außerdem eine Drehmomentübertragungseinrichtung (49) umfasst, die mindestens einen Magneten (31, 33, 35, 37) und mit diesem zusammenwirkendes Hysteresematerial (51) oder mindestens einen weiteren Magneten aufweist, **gekennzeichnet durch**, mindestens einen Sensor (9), der die Relativposition zwischen Antriebsrotor (21) und Abtriebsrotor (23) erfasst.

2. Verschließeinrichtung nach Anspruch 1, **dadurch gekennzeichnet, dass** der Antriebs- oder der Abtriebsrotor als Außenrotor (21) und entsprechend der Abtriebs- oder der Antriebsrotor als bereichsweise im Außenrotor (21) angeordneter Innenrotor (23) ausgebildet ist.

3. Verschließeinrichtung nach Anspruch 1, **dadurch gekennzeichnet, dass** der Antriebs- und der Abtriebsrotor als Scheibe ausgebildet sind, wobei die Scheiben im wesentlichen koaxial und in einem Abstand zueinander auf getrennten Wellen angeordnet sind.

4. Verschließeinrichtung nach einem der vorhergehenden Ansprüche, **dadurch gekennzeichnet, dass** mindestens zwei Sensoren vorgesehen sind, sodass die Relativposition zwischen Antriebsrotor (21) und Abtriebsrotor (23) sowohl bezüglich der axialen Ausrichtung also auch bezüglich der Drehposition erfassbar ist.

5. Verschließeinrichtung nach einem der vorhergehenden Ansprüche, **gekennzeichnet durch** mindestens eine Signalverarbeitungseinrichtung (13), welche die Daten des mindestens einen Sensors (9) aufarbeitet.

6. Verschließeinrichtung nach einem der vorhergehenden Ansprüche, **gekennzeichnet durch** mindestens eine Datenübertragungseinrichtung, vorzugsweise wenigstens einen Sender (11), zur drahtlosen Übermittlung von Daten des mindestens einen Sensors (9) an mindestens einen Empfänger (17).

7. Verschließeinrichtung nach einem der vorhergehenden Ansprüche, **gekennzeichnet durch** eine Energieübertragungseinrichtung, über die Energie auf die Verschließeinrichtung übertragbar ist.

8. Verschließeinrichtung nach Anspruch 7, **dadurch gekennzeichnet, dass** die Energieübertragungseinrichtung für die berührungslose Energieübertragung ausgelegt ist.

9. Verschließeinrichtung nach einem der vorhergehenden Ansprüche 1 bis 5, **gekennzeichnet durch** eine interne Energieversorgung.

10. Verschließeinrichtung nach Anspruch 9, **dadurch gekennzeichnet, dass** die interne Energieversorgung eine Energieerzeugungseinrichtung, vorzugsweise einen Generator aufweist.

11. Verschließeinrichtung nach Anspruch 9 oder 10, **gekennzeichnet durch** einen Akkumulator und/oder einen Kondensator.

12. Verschließeinrichtung nach einem der vorhergehenden Ansprüche, **gekennzeichnet durch** eine Notenergieversorgung, die die stromverbrauchenden Elemente des Verschließkopfs während der Benutzungspausen mit Energie versorgt.

13. Verschließeinrichtung nach einem der vorhergehenden Ansprüche, **dadurch gekennzeichnet, dass** der mindestens eine Sensor (9) als Magnetfeldsensor ausgebildet ist.

14. Verschließeinrichtung nach einem der vorhergehenden Ansprüche 1 bis 13, **dadurch gekennzeichnet, dass** der mindestens eine Sensor als Dehnungsmessstreifen oder als optischer Sensor ausgelegt ist.

15. Verschließeinrichtung nach einem der vorhergehenden Ansprüche, **dadurch gekennzeichnet, dass** eine Messwelle (71) vorgesehen ist, welche der mindestens einen Dehnmessstreifen oder dem mindestens einen optischen Sensor zugeordnet ist.

16. Verschließeinrichtung nach Anspruch 15, **dadurch gekennzeichnet, dass** die Messwelle (71) zwischen Antriebseinrichtung (3) und Außenrotor (21) oder zwischen Innenrotor (23) und Abtriebsflansch (7) angeordnet ist.

17. Verschließeinrichtung nach einem der vorhergehenden Ansprüche, **dadurch gekennzeichnet, dass** der Außenrotor (21) bereichsweise in den Innenrotor (23) eingreift.

18. Verschließeinrichtung nach einem der vorhergehenden Ansprüche 15 bis 17, **dadurch gekennzeichnet, dass** die Messwelle (71) im Inneren des Außenrotors (21) angeordnet ist.

19. Verschließeinrichtung nach Anspruch 18, **dadurch gekennzeichnet, dass** die Messwelle (71) im Inneren des Innenrotors (23) angeordnet ist.

20. Verschließeinrichtung nach einem der vorhergehenden Ansprüche 15 bis 19, **dadurch gekennzeichnet, dass** die Messwelle (71) als Voll- oder Hohlwelle ausgebildet ist.

21. Verschließeinrichtung nach Anspruch 20, **dadurch gekennzeichnet, dass** die Wandung der Hohlwelle mindestens einen Schwächungsbereich (77), vorzugsweise eine Ausnehmung aufweist.

22. Verschließeinrichtung nach einem der vorhergehenden Ansprüche, **gekennzeichnet durch** eine Stelleinrichtung zur Einstellung der axialen Relativposition zwischen dem mindestens einen Magnet und dem Hysteresematerial der Drehmomentübertragungseinrichtung (49).

23. Verschließeinrichtung nach Anspruch 22, **dadurch gekennzeichnet, dass** die Stelleinrichtung einen Ring (55) aufweist.

24. Verschließeinrichtung nach Anspruch 23, **dadurch gekennzeichnet, dass** der Ring (55) über eine Gewindeeinrichtung (57) mit dem Außenrotor (21) oder dem Innenrotor (23) gekoppelt ist.

## Claims

1. Closing device for applying screw tops to containers, in particular beverage bottles, comprising a coupling (5) which transmits a torque from a drive unit (3) to a screw top and which comprises a drive rotor (21), an output rotor (23) and a torque-transmitting device (49) having at least one magnet (31, 33, 35, 37) and a hysteresis material (51) which interacts with the magnet (31, 33, 35, 37), or at least one additional magnet, **characterized by** at least one sensor (9) which detects the relative position between the drive rotor (21) and the output rotor (23).

2. Closing device according to Claim 1, **characterized in that** the drive rotor or the output rotor is designed as an outer rotor (21), and the output rotor or the drive rotor is correspondingly designed as an inner rotor (23) situated in the outer rotor (21) in places.

3. Closing device according to Claim 1, **characterized in that** the drive rotor and the output rotor are designed as a disk, the disks being provided essentially coaxially and at a distance from one another on separate shafts.

4. Closing device according to one of the preceding claims, **characterized in that** at least two sensors are provided, thereby allowing the relative position between the drive rotor (21) and output rotor (23) to be detected with respect to the axial orientation and also with respect to the rotary position.

5. Closing device according to one of the preceding claims, **characterized by** at least one signal processing device (13) which processes the data from the at least one sensor (9).

6. Closing device according to one of the preceding claims, **characterized by** at least one signal processing device, preferably at least one transmitter (11), for the wireless transmission of data from the at least one sensor (9) to at least one receiver (17).

7. Closing device according to one of the preceding claims, **characterized by** a power transmission unit by means of which power may be transmitted to the closing device.

8. Closing device according to Claim 7, **characterized in that** the power transmission unit is designed for contactless power transmission.

9. Closing device according to one of preceding Claims 1 through 5, **characterized by** an internal power supply.

10. Closing device according to Claim 9, **characterized in that** the internal power supply has a power generation device, preferably a generator.

11. Closing device according to Claim 9 or 10, **characterized by** a battery and/or a capacitor.

12. Closing device according to one of the preceding claims, **characterized by** an emergency power supply which supplies power to the power-consuming elements of the closing head during pauses in use.

13. Closing device according to one of the preceding claims, **characterized in that** the at least one sensor (9) is designed as a magnetic field sensor.

14. Closing device according to one of preceding Claims 1 through 13, **characterized in that** the at least one sensor is designed as a strain gauge or an optical sensor.

15. Closing device according to one of the preceding claims, **characterized in that** a measuring shaft (71) is provided which is associated with the at least one strain gauge or the at least one optical sensor.

16. Closing device according to Claim 15, **characterized in that** the measuring shaft (71) is situated between the drive unit (3) and the outer rotor (21) or between the inner rotor (23) and the output flange (7).

17. Closing device according to one of the preceding claims, **characterized in that** the outer rotor (21) engages with the inner rotor (23) in places.

18. Closing device according to one of preceding Claims 15 through 17, **characterized in that** the measuring shaft (71) is situated inside the outer rotor (21).

19. Closing device according to Claim 18, **characterized in that** the measuring shaft (71) is situated inside the inner rotor (23).

20. Closing device according to one of preceding Claims 15 through 19, **characterized in that** the measuring shaft (71) is designed as a solid or hollow shaft.

21. Closing device according to Claim 20, **characterized in that** the walls of the hollow shaft have at least one weakening region (77), preferably a recess.

22. Closing device according to one of the preceding claims, **characterized by** an actuating device for adjusting the axial relative position between the at least one magnet and the hysteresis material of the torque-transmitting device (49).

23. Closing device according to Claim 22, **characterized in that** the actuating device has a ring (55).

24. Closing device according to Claim 23, **characterized in that** the ring (55) is coupled to the outer rotor (21) or to the inner rotor (23) via a threaded device (57).

## Revendications

1. Dispositif de fermeture pour la pose de fermetures vissées sur des récipients, notamment sur des bouteilles de boisson, comprenant un accouplement (5) qui transfère un couple de rotation d'un dispositif d'entraînement (3) sur une fermeture vissée et comprend un rotor d'entraînement (21) ainsi qu'un rotor de sortie (23) et en outre un dispositif de transfert de couple de rotation (49) qui présente au moins un aimant (31, 33, 35, 37) et du matériau à hystérésis (51) coopérant avec celui-ci ou au moins un autre aimant, **caractérisé par** au moins un capteur (9) qui détecte la position relative entre rotor d'entraînement (21) et rotor de sortie (23).

2. Dispositif de fermeture selon la revendication 1, **caractérisé en ce que** le rotor d'entraînement ou de sortie est réalisé en tant que rotor externe (21) et en fonction du rotor de sortie ou d'entraînement en tant que rotor interne (23) disposé par région dans le rotor externe (21).

3. Dispositif de fermeture selon la revendication 1, **caractérisé en ce que** le rotor d'entraînement et le rotor de sortie sont réalisés en tant que disque, les disques étant disposés de manière essentiellement coaxiale et à un écart l'un de l'autre sur des arbres séparés.

4. Dispositif de fermeture selon l'une quelconque des revendications précédentes, **caractérisé en ce qu'**au moins deux capteurs sont prévus de sorte que la position relative entre rotor d'entraînement (21) et rotor de sortie (23) peut être détectée aussi bien par rapport à l'orientation axiale que par rapport à la position de rotation.

5. Dispositif de fermeture selon l'une quelconque des revendications précédentes, **caractérisé par** au moins un dispositif de traitement de signal (13) qui traite les données de l'au moins un capteur (9).

6. Dispositif de fermeture selon l'une quelconque des revendications précédentes, **caractérisé par** au moins un dispositif de transfert de données, de préférence au moins un émetteur (11), pour la transmission sans fil de données de l'au moins un capteur (9) à au moins un récepteur (17).

7. Dispositif de fermeture selon l'une quelconque des revendications précédentes, **caractérisé par** un dispositif de transfert d'énergie par le biais duquel de l'énergie peut être transférée sur le dispositif de fermeture.

8. Dispositif de fermeture selon la revendication 7, **caractérisé en ce que** le dispositif de transfert d'énergie est conçu pour le transfert d'énergie sans contact.

9. Dispositif de fermeture selon l'une quelconque des revendications précédentes 1 à 5, **caractérisé par** une alimentation en énergie interne.

10. Dispositif de fermeture selon la revendication 9, **caractérisé en ce que** l'alimentation en énergie interne présente un dispositif de production d'énergie, de préférence un générateur.

11. Dispositif de fermeture selon la revendication 9 ou 10, **caractérisé par** un accumulateur et/ou un condensateur.

12. Dispositif de fermeture selon l'une quelconque des revendications précédentes, **caractérisé par** une alimentation en énergie d'urgence qui alimente en énergie les éléments consommateurs de courant de la tête de fermeture pendant les pauses d'utilisation.

13. Dispositif de fermeture selon l'une quelconque des revendications précédentes, **caractérisé en ce que** l'au moins un capteur (9) est réalisé en tant que capteur de champ magnétique.

14. Dispositif de fermeture selon l'une quelconque des revendications précédentes 1 à 13, **caractérisé en ce que** l'au moins un capteur est conçu en tant que jauge de contrainte ou en tant que capteur optique.

15. Dispositif de fermeture selon l'une quelconque des revendications précédentes, **caractérisé en ce qu'**un arbre de mesure (71) est prévu, lequel est associé à l'au moins une jauge de contrainte ou l'au moins un capteur optique.

16. Dispositif de fermeture selon la revendication 15, **caractérisé en ce que** l'arbre de mesure (71) est disposé entre le dispositif d'entraînement (3) et le rotor externe (21) ou entre le rotor interne (23) et la bride de sortie (7).

17. Dispositif de fermeture selon l'une quelconque des revendications précédentes, **caractérisé en ce que** le rotor externe (21) s'engrène par région dans le rotor interne (23).

18. Dispositif de fermeture selon l'une quelconque des revendications précédentes 15 à 17, **caractérisé en ce que** l'arbre de mesure (71) est disposé à l'intérieur du rotor externe (21).

19. Dispositif de fermeture selon la revendication 18, **caractérisé en ce que** l'arbre de mesure (71) est disposé à l'intérieur du rotor interne (23).

20. Dispositif de fermeture selon l'une quelconque des revendications précédentes 15 à 19, **caractérisé en ce que** l'arbre de mesure (71) est réalisé en tant qu'arbre entier ou arbre creux.

21. Dispositif de fermeture selon la revendication 20, **caractérisé en ce que** la paroi de l'arbre creux présente au moins une zone d'affaiblissement (77), de préférence un évidement.

22. Dispositif de fermeture selon l'une quelconque des revendications précédentes, **caractérisé par** un dispositif de réglage pour régler la position axiale relative entre l'au moins un aimant et le matériau à hystérésis du dispositif de transfert de couple de rotation (49).

23. Dispositif de fermeture selon la revendication 22, **caractérisé en ce que** le dispositif de réglage présente un anneau (55).

24. Dispositif de fermeture selon la revendication 23, **caractérisé en ce que** l'anneau (55) est accouplé par le biais d'un dispositif de filetage (57) au rotor externe (21) ou au rotor interne (23).
